# EUROPÄISCHE PATENTSCHRIFT

(11) **EP 0 491 721 B1**
(45) Veröffentlichungstag und Bekanntmachung des Hinweises auf die Patenterteilung: **17.08.1994**
(21) Anmeldenummer: 90912360.6
(22) Anmeldetag: 23.08.1990
(51) Int. Cl.: A45D 26/00

(54) **GERÄT ZUM AUSZUPFEN VON HAAREN**
DEPILATORY DEVICE
EPILATEUR

(30) Priorität: 15.09.1989 DE 3930884
(43) Veröffentlichungstag der Anmeldung: 01.07.1992
(73) Patentinhaber: Braun Aktiengesellschaft, Frankfurt am Main (DE)
(72) Erfinder: SCHÄFER, Walter, D-6000 Frankfurt am Main (DE); HEINTKE, Hans-Eberhard, D-6480 Wächtersbach (DE); BRAUN, Gebhard, D-6233 Kelkheim (DE)
(86) Internationale Anmeldenummer: DE9000642
(87) Internationale Veröffentlichungsnummer: WO9103964

(56) Entgegenhaltungen:
- EP-A- 0 147 285
- EP-A- 0 328 426
- DE-B- 1 121 291
- FR-A- 1 017 490
- FR-A- 2 563 971
- US-A- 1 923 415

## Beschreibung

Die Erfindung betrifft ein Gerät zum Auszupfen von Haaren mit den im Oberbegriff angegebenen Merkmalen.

Ein Gerät der eingangs genannten Art ist aus der EP-A-0 147 285 bekannt. In diesem Gerät ist parallel zur angetriebenen Welle eine mit Scheiben oder Bürsten versehene Achse angeordnet, wobei die Scheiben bzw. Bürsten mit einem Teil ihres Umfanges zwischen die Scheiben der zugeordneten Zupfelemente eingreifen, um diese zu reinigen.

Geräte dieser Art haben einen hohen Bauaufwand, erfordern eine große Anzahl verschiedener Einzelteile, die mit hoher Präzision gefertigt werden müssen, und haben wegen relativ großer Reibungsverluste insbesondere bei der Steuerung des Pinzetteneffektes der Scheiben eine ungünstige Energiebilanz, die sich insbesondere bei Batteriebetrieb, der bei derartigen handgeführten Elektrokleingeräten bevorzugt wird, nachteilig auswirkt.

Demgegenüber sieht die Erfindung ein Gerät der eingangs genannten Art vor, das durch die Merkmale im Kennzeichen des Anspruchs 1 beschrieben ist.

Der Vorteil der Erfindung liegt zum einen in der Verwendung von relativ wenigen unterschiedlichen Bauelemente - dementsprechend viele baugleiche Teile des Zupfkopfes - zum anderen in der Verminderung der Reibung durch die Spreizrollen, die zugleich die Reinigung der Scheiben als Zupfelemente besorgen. Darüberhinaus bewirkt die ausschließliche Verwendung von kreisrunden, umfangsgeschlossenen und relativ dicht aneinander gereihten Scheiben als Zupfelemente ein Niederhalten der Haut während des Zupfvorganges.

Eine besonders vorteilhafte, weil einfache und wirtschaftliche Bauweise des erfindungsgemäßen Gerätes ergibt sich mit der Anwendung der kennzeichnenden Merkmale der Patentansprüche 2 bis 4.

Eine andere vor allem hinsichtlich der Energiebilanz vorteilhaftere Bauweise des erfindungsgemäßen Gerätes ist mit den Merkmalen der Ansprüche 5 bis 12 angegeben, die insbesondere auch geeignet sind, den gesamten Enthaarungsvorgang zu beschleunigen, da mit der Direktsteuerung des Scheiben-Öffnens und -Schließens durch die Spreizrollen mehrere Zupfvorgänge während eines Scheibenumlaufes verwirklicht werden können.

Schließlich zeigen die Merkmale der Ansprüche 13 bis 17 einen vorteilhaften Weg, wie bei einfachstem Aufbau ein besonderer Kraftaufwand irsbesondere während des Schließvorganges der Scheiben und natürlich während der gesamten Öffnungsphase der Scheiben Energieeinbußen durch Reibung und zusätzliche Spann- und Biegekräfte vermieden werden können.

Die Verwendung eines an sich bekannten Kammes im Bereich der Öffnung des Gehäuses, der in zweckmäßiger Weise mit seinen Zinken zwischen die Scheibenpaare greift, dient zur Hautabstützung und Lageorientierung des Gerätes während des Zupfvorganges.

In der Zeichnung sind Ausführungsbeispiele der Erfindung dargestellt. Es zeigen:
- Fig. 1: das Gerät zum Auszupfen von Haaren in Frontansicht bei geöffnetem Gehäuse in schematischer Darstellung;
- Fig. 2: eine Seitenansicht dazu in vereinfachter, teilweise geschnittener Darstellung;
- Fig. 3: eine erste Ausführungsform eines Zupfelementes in schematischer, geschnittener Darstellung;
- Fig. 4: eine Frontansicht der Ausführungsform nach Fig. 3;
- Fig. 5: eine zweite Ausführungsform eines Zupfelementes in schematischer Darstellung in Frontansicht;
- Fig. 6: eine schematische Darstellung der Ansicht längs der Schnittlinie 6-6 in Fig. 5;
- Fig. 7: die Variante eines Details eines Zupfelementes gemäß Fig. 5 und 6;
- Fig. 8: eine weitere Variante eines Details eines Zupfelementes gemäß Fig. 5 und 6 in Seitenansicht;
- Fig. 9: eine Draufsicht auf das Zupfelement nach Fig. 8;
- Fig. 10: eine Baugruppendarstellung zu Fig. 8 bis 9 in Frontansicht;
- Fig. 11: eine weitere Baugruppendarstellung dazu in Ansicht längs der Schnittlinie 11-11 in Fig. 10;
- Fig. 12: eine perspektivische Baugruppendarstellung der Details aus Fig. 8 und 9;
- Fig. 13: das Gerät gemäß Fig. 1 mit einer Einzelheit in ausschnittsweiser schematischer Darstellung.

Das in Fig. 1 dargestellte Gerät zum Auszupfen von Haaren hat ein als Handgriff dienendes Gehäuse 1, in dessen unteren Ende ein Motor 2 angebracht ist. Am entgegengesetzten Ende des Gehäuses 1 ist eine Welle 3 drehbar gelagert, die vom Motor 2 über ein Zahnriementrieb 4 in Drehung versetzt wird. Anstelle des Zahnriementriebes kann auch ein Zahnradgetriebe oder ein einfacher Riementrieb verwendet werden, wie dies an sich bekannt ist. Die Welle 3 hat einen quadratischen Querschnitt (Fig. 2). Auf der Welle 3 sind eine Anzahl kreisrunder, umfangsgeschlossener Scheiben 5 aufgereiht, die durch Distanzringe 6 in einer Grundstellung normal zur Welle 3 und in bestimmten Abstand voneinander gehalten sind; die Scheiben 5 drehen somit mit der Welle 3. Die Scheiben 5 bilden paarweise Zupfelemente 7 und sind zusammen mit den Distanzringen 6 in Längsrichtung der Welle 3 mittels einer Mutter 8 oder dgl. verspannt, Pfeil A. Im Bereich zwischen Motor 2 und der Welle 3 ist parallel zur Welle 3 eine Achse 9 im Gehäuse 1 fest angebracht, auf der Spreizrollen 10 frei drehbar gelagert sind, die mit einem Teil ihres Umfanges zwischen die Scheiben 5 jedes Zupfelementes 7 hineingreifen, wie aus Fig. 1 und 2 ersichtlich ist.

Die auf der Welle 3 zu einem Block verspannten Scheiben 5 bilden gleichsam einen Zylinder, dessen Mantelfläche durch eine oberhalb der Welle 3 im Gehäuse 1 angebrachte Öffnung 11 teilweise zugänglich ist, so daß die Scheiben 5 auf der Haut aufliegen können.

Bei der in Fig. 3 und 4 dargestellten ersten Ausführungsform eines Zupfelementes 7 sind die Scheiben 5.1 des Scheibenpaares 12 an den sich gegenüberliegenden Flächen 5.2 mit Abstandsverringerungen 13 in Form von Rippen 14 versehen, die durch eingezogene Sicken gebildet sind. Die Rippen 14 sind gekrümmt, dem Radius der Scheiben 5.1 folgend, und ihre Länge ist nach der gewünschten Schließdauer jedes Zupfelementes 7 bemessen. Ihr Abstand 15 vom Scheibenrand ist größer als die Eingriffstiefe 16 der zugeordneten Spreizrolle 10.

Unter dem Druck der Spannkraft, Pfeil A, liegen die Rippen 14 fest aneinander, und im gegenüberliegenden Bereich werden die Scheiben 5.1 durch die Spreizrolle 10 auf Abstand gehalten. In diesem Zustand, Fig. 3, ist das Zupfelement 7 offen für den Eintritt der auszuzupfenden Haare. Im Verlauf der Drehung der Scheiben 5.1 gerät die Spreizrolle 10 in den freien Raum 17 außerhalb der Rippen 14, die Scheiben 5.1 kippen um die Rippen 14 als Gelenk und die diametral gegenüberliegenden Randzonen der Scheiben 5.1 werden durch die Spannkraft, Pfeil A, gegeneinander gepreßt. Das ist die Schließstellung des Zupfelementes, in der die Haare erfaßt und gehalten werden. Durch Weiterdrehen der Scheiben 5.1 in dieser Schließstellung werden die Haare aus der Haut gezogen. Die Scheiben 5.1 und damit das Zupfelement 7 geraten wieder in die Offenstellung, sobald die Spreizrolle 10 den Raum 17 verlassen hat und die Scheiben 5.1 um die Rippen 14 als Gelenk zurück in die Lage normal zur Wellenlängsrichtung kippen können. Um die Kippbewegung der Scheiben 5.1 nicht zu behindern, ist bei dieser Ausführungsform des Zupfelementes 7 kein Distanzring 6 zwischen den Scheiben 5.1 des Scheibenpaares 12 vorgesehen. Bei dieser Ausführungsform sind nur die jeweiligen auf der Welle 3 aufgereihten Scheibenpaare 12 durch Distanzringe 6 voneinander getrennt, d.h. auf einen vorgegebenen Abstand zueinander gehalten.

Bei dem Ausführungsbeispiel nach der Fig. 5-7 sind die Scheiben 5.3 wieder als Scheibenpaare 18 zu Zupfelementen 7 zusammengefaßt und ebenfalls mit Hilfe von Distanzringen 6, die jetzt auch zwischen den Scheiben 5.3 jedes Scheibenpaares 18 angebracht sind, auf der Welle 3 mit quadratischem Querschnitt aufgeschoben und mit der Mutter 8 gegeneinander verspannt, Pfeile A. Die Distanzringe 6 haben einen inneren planen Bereich 19, der die Lage der Scheiben 5.3 in ihrer Offenstellung normal zur Längsrichtung gewährleistet, und im äußeren Bereich partiell Abschrägungen 20, die ein Verformen der Scheiben 5.3 mit Neigung gegen die Welle 3 erlaubt.

Auf mindestens einer Scheibe 5.3 eines Scheibenpaares 18 sind zwei um 180° versetzte Abstandsverringerungen 13 vorgesehen, die als geprägte Verformungen 21 eines Randbereiches der Scheibe 5.3 ausgebildet sind und eine ebene, parallel zur Scheibeninnenfläche 5.4 gerichtete Fläche 22 aufweisen, die in und entgegen der Drehrichtung der Scheibe 5.3 mit je einer Anlaufschräge 23 versehen sind. Die Abstandsverringerungen 13 sind auf jeder Scheibe 5.3 um 180° versetzt angeordnet und liegen sich auf beiden Scheiben 5.3 des Scheibenpaares 18 gegenüber.

Die Funktionsweise der Zupfvorrichtung ist wie folgt: In der Ausgangslage des Zupfelementes 7 sind beide Scheiben 5.3 parallel gerichtet und stehen normal zur Welle 3. Die Spreizrolle 10 greift zwar auch hier mit einem Teil ihres Umfanges zwischen die Scheiben 5.3 des zugehörigen Scheibenpaares 18, hat aber keinen oder nur geringen Kontakt mit den Scheiben 5.3. In dieser Position, die aus Fig. 5, mittlere Zupfeinheit, ersichtlich ist, ist das Zupfelement 7 für die Aufnahme von Haaren offen. Im Verlauf der Drehung der Welle 3 mit den Scheiben 5.3 gerät bei jedem Zupfelement 7 die Spreizrolle 10 über die Anlaufschrägen 23 zwischen die Flächen 22 der Abstandsverringerungen 7 und spreitzt beide Scheiben 5.3 des Scheibenpaares 18 derart auseinander, daß die sich gegenüberliegenden Flächen 22 der um 180° versetzten Abstandsverringerungen 13 unter Druck aneinander anliegen, - siehe äußere Zupfeinheiten in Fig. 6 - das dazwischen geratene Haar festhalten und während der weiteren Drehbewegung der Welle 3 bzw. Scheibe 5.3 auszupfen. Wenn die Spreitzrolle während der weiteren Drehung des Scheibenpaares 18 aus dem Bereich der Flächen 22 und der, nun Ablaufschräge heraustritt, wird das Scheibenpaar 18 wieder offen für die Aufnahme weiterer Haare.

Man kann den gesamten Zupfvorgang aller Zupfelemente 7 wesentlich beschleunigen und die Arbeitszeit insgesamt abkürzen, wenn die Abstandsverringerungen 13 benachbarter Scheibenpaare 18 um 90° versetzt werden, wie dies in Fig. 5 und 6 dargestellt ist. Da alle wesentlichen Bauteile jeweils untereinander gleich sind und bei den Scheiben 5.3 nur wechselseitig eine andere Einbaurichtung erfordern, ist eine besonders wirtschaftliche Herstellung und Teilelagerung sowie auch Austausch von Teilen gewährleistet.

Nach der Ausführungsform gemäß Fig. 7 ist in jedem Scheibenpaar 24 nur eine Scheibe 5.3 mit geprägten Verformungen 21 als Abstandsverringerungen 13 gemäß Fig. 5 versehen, während die andere Scheibe 5.4 plan ausgeführt ist.

Eine weitere, sehr vorteilhafte Variante der formschlüssigen Halterung der Scheiben 5.5 der Zupfelemente 7 auf der Welle 3 zeigen die Fig. 8 bis 12, die ermöglicht, den Kraftaufwand für das Spreizen der Scheiben zu reduzieren und damit den Energiebedarf und den Verschleiß zu verringern bei vereinfachter Justierung und unproblematischen Langlaufeigenschaften. Die Halterung besteht im wesentlichen aus den in Fig. 8 und 9 dargestellten Lagersegmenten 25, die in ihrem zentralen quaderförmigen Teil 26 eine Tasche 27 haben und zwei seitlich rechtwinklig abstehende Arme 28 geringerer Dicke, deren gegenseitiger Abstand a so bemessen ist, daß das Lagersegment 25 auf die Welle 3 mit ihrem quadratischen Querschnitt aufsteckbar ist. Wie Fig. 10 zu entnehmen ist, sind am inneren Ausschnitt 30 jeder Scheibe 5.5, der den äußeren Maßen der Lagersegmente 25 angepaßt ist, Zungen 29 vorgesehen, die wiederum den Abmaßen der Taschen 27 angepaßt sind. Zur Montage der Scheiben 5.5 auf der Welle 3 werden zunächst je Scheibe zwei Lagersegmente 25 mit ihren Taschen 27 auf die Zungen 29 aufgesteckt und diese Baugruppe gemäß Fig. 10 auf die Welle 3 aufgeschoben. Die zugehörigen Maße sind so gewählt, daß die Zungen 29 relativ lose und beweglich in den Taschen 27 stecken und die Scheiben 5.5 leicht gegeneinander kippen können, soweit es die Spreizrollen 10 gemäß Fig. 11 zulassen und soweit es für das Öffnen und Schließen jedes aus den ein Paar bildenden Scheiben 5.5 des entsprechenden Zupfelementes 7 erforderlich ist. Dabei stellen die Zungen 29 funktionell Lagerzapfen dar, um welche die Scheiben 5.5 gekippt werden, wenn sie im Verlaufe der Rotation mit den Anlaufschrägen 23 der geprägten Verformungen 21 und den zugehörigen Flächen 22 in den Bereich der Spreizrollen 10 kommen. Erst wenn sich die gegenüberliegenden Flächen berühren, entsteht ein nennenswerter Kraftbedarf für das Spreizen der Scheiben 5.5; er ist aber nur so hoch, wie es das sichere Festhalten und Ausziehen der Haare erfordert. Zusätzliche Spann- und Biegekräfte entstehen nicht.

Die spezielle Gestaltung der Lagersegmente 25 als paarweise versetzt anordbare gleiche Teile erlaubt ein dichtes verschachteltes Zusammenfügen der Zupfelemente 7 mit dem erwünschten 90°-Versatz der Abstandsverringerungen 13, wodurch große Einfädelöffnungen und minimal inaktive Zonen verwirklicht werden können; die konstruktive Gestaltung der Lagersegmente 25 ist unkritisch bei minimaler Summentoleranz für die funktionswichtige Größe des Spaltes zwischen den Scheiben 5.5, Fig. 11 und 12 zeigen diese Verhältnisse, wobei insbesondere Fig. 12 die verschachtelte Zusammenfassung der Lagersegmente 25 zu entnehmen ist.

Wie Fig. 13 zeigt, kann in der Öffnung 11 des Gehäuses ein Kamm 32 angebracht sein, der mit seinen Zinken 31 zwischen die paarweise angeordneten Scheiben 5 greift und als Niederhalter zur Abstützung der Haut sowie zur Lageorientierung des Gerätes während des Zupfvorganges dient.

## Patentansprüche

1. Gerät zum Auszupfen von Haaren mit einem als Handgriff dienenden Gehäuse (1), einem in diesem untergebrachten Motor, einer im Gehäuse gelagerten, mit dem Motor (2) in Antriebsverbindung stehenden Welle (3) mit darauf in Abständen drehfest montierten, parallel zueinander gerichteten, kreisrunden, umfangsgeschlossenen Scheiben (5), die mindestens teilweise Elemente der Zupfvorrichtung bilden, und mit einer den Umfang der Scheiben (5) teilweise freigebenden Öffnung (11) im Gehäuse (1), dadurch gekennzeichnet, daß die Scheiben (5) paarweise Zupfelemente (7) bilden und auf gegenüberliegenden Flächen (5.2) mit partiellen Abstandsverringerungen (13) versehen sind, und daß im Bereich zwischen Motor (2) und Welle (3) parallel zu dieser eine Achse (9) im Gehäuse (1) fest angebracht ist, auf der Spreizrollen (10) frei drehbar gelagert sind, in solchem Abstand, daß sie mit einem Teil ihres Umfanges zwischen die Scheiben (5) jedes Zupfelementes (7) eingreifen.

2. Gerät nach Anspruch 1, dadurch gekennzeichnet, daß die Welle (3) Vierkantquerschnitt hat, daß mindestens zwischen jedem auf ihr montierten Scheibenpaar (12, 18) Distanzringe (6) vorgesehen sind, die beiderseits partielle Abschrägungen (20) aufweisen und daß die Scheibenpaare (12, 18) mit den Distanzringen (6) auf der Welle (3) in ihrer Axialrichtung (Pfeile A) verspannt sind.

3. Gerät nach den Ansprüchen 1 oder 2, dadurch gekennzeichnet, daß die Abstandsverringerungen (13) eines jeden Scheibenpaares (12) als sich zwischen den Scheiben (5.1) eines Scheibenpaares (12) angebrachte, sich berührende Rippen (14) ausgebildet sind, deren Krümmung dem Radius Scheiben (5.1) entspricht, deren Länge nach der Schließdauer jedes Zupfelementes (7) bemessen ist und deren Abstand (15) vom Scheibenrand größer ist als die Eingriffstiefe (16) der Spreizrollen (10).

4. Gerät nach Anspruch 3, dadurch gekennzeichnet, daß die Rippen (14) als in die Scheiben (5.1) eingezogene Sicken ausgebildet sind.

5. Gerät nach Anspruch 1, dadurch gekennzeichnet, daß auf der Innenfläche (5.6) mindestens einer Scheibe (5.3) eines Scheibenpaares (18) zwei um 180° versetzte Abstandsverringerungen (13) vorgesehen sind.

6. Gerät nach Anspruch 1 oder 5, dadurch gekennzeichnet, daß bei der Anordnung von um 180° versetzte Abstandsverringerungen (13) auf jeder Scheibe (5.3) eines Scheibenpaares (18) sich die Abstandsverringerungen (13) gegenüberliegen.

7. Gerät nach einem der vorhergehenden Ansprüche, dadurch gekennzeichnet, daß die Abstandsverringerungen (13) als geprägte Verformungen eines Randbereiches der betreffenden Scheibe (5.3) ausgebildet sind, derart, daß ein wesentlicher Teil der Verformung eine ebene, parallel zur Scheibenfläche (5.6) gerichtete Fläche (22) aufweist.

8. Gerät nach einem der vorhergehenden Ansprüche, dadurch gekennzeichnet, daß die Abstandsverringerungen (13) eines Scheibenpaares (18) zur derjenigen der benachbarten Scheibenpaare in Drehrichtung der Welle (3) versetzt sind.

9. Gerät nach Anspruch 8, dadurch gekennzeichnet, daß der Versatz 90° beträgt und mittels eines quadratischen Profils der Welle (3) herstellbar ist.

10. Gerät nach einem der vorhergehenden Ansprüche, dadurch gekennzeichnet, daß die Elastizität und der Durchmesser der Scheiben (5.3) so gewählt ist, daß bei Eingriff der Spreizrollen (10) zwischen den ausgeprägten Flächen (22) der Abstandsverringerungen (13) eines Scheibenpaares (18) die diametral gegenüberliegenden Flächen (22) der zugehörigen Abstandsverringerungen (13) unter Druck aneinanderliegen.

11. Gerät nach einem der vorhergehenden Ansprüche, dadurch gekennzeichnet, daß die Abstandsverringerungen (13) nur an einer Scheibe (5.3) eines oder mehrerer Scheibenpaare(s) (24) angebracht sind (Fig. 7).

12. Gerät nach einem der vorhergehenden Ansprüche, dadurch gekennzeichnet, daß die Flächen (22) der Abstandsverringerungen (13) mindestens in Drehrichtung (Pfeil B) der Welle (3) mit einer Anlaufschräge (23) versehen ist.

13. Gerät nach einem der vorhergehenden Ansprüche, dadurch gekennzeichnet, daß zur drehsicheren Lagerung der Scheiben (5.5) auf der Welle (3) auf diese aufschiebbare Lagersegmente (25) vorgesehen sind, in denen die Scheiben (55) gegen die benachbarten Scheiben (5.5) kippbar formschlüssig gehaltert sind.

14. Gerät nach Anspruch 13, dadurch gekennzeichnet, daß die Lagersegmente (25) geteilt sind und je eine Tasche (27) aufweisen, daß die Scheiben (5.5) auf der Innenseite ihren inneren Ausschnitt (30) für die Welle (3) gegenüberliegende Zungen (29) aufweisen, auf die die Lagersegmente (25) paarweise aufsteckbar sind.

15. Gerät nach den Ansprüchen 13 oder 14, dadurch gekennzeichnet, daß die Lagersegmente (25) untereinander baugleich sind und paarweise einer Scheibe (5.5) zugeordnet sind.

16. Gerät nach einem der vorhergehenden Ansprüche 13 bis 15, dadurch gekennzeichnet, daß die Lagersegmentpaare (25) um jeweils 90° versetzt in Axialrichtung der Welle (3) ineinander steckbar sind.

17. Gerät nach einem der vorhergehenden Ansprüche, gekennzeichnet durch einen in der Gehäuseöffnung (11) angeordneten mit seinen Zinken (31) zwischen die paarweise angeordneten Scheiben (5) greifenden Kamm (31) (Fig. 13).

## Claims

1. An epilating appliance, having a casing (1) serving as a handle, a motor received in said casing, a shaft (3) carried in said casing and connected to said motor (2) in driving relationship thereto, said shaft having mounted thereon in a manner preventing relative rotation circumferentially closed, relatively spaced circular disks (5) arranged parallel to each other, said disks forming at least in part members of a plucking structure, further having an opening (11) in said casing (1) exposing part of the circumference of said disks (5), characterized in that said disks (5) cooperate in pairs to provide a plucking device (7) and are provided with partial space-reducing means (13) on opposed faces (5.2), and that an axle (9) is fixedly mounted in said casing (1) in the area between said motor (2) and said shaft (3) and parallel to said shaft (3), spreader rollers (10) being mounted on said axle so as to rotate freely, said spreader rollers being relatively spaced such that part of their circumference engages the space intermediate said disks (5) of each plucking device (7).

2. The appliance as claimed in claim 1, characterized in that said shaft (3) is of square cross-section, that spacing rings (6) are provided at least between each disk pair (12, 18) mounted on said shaft, said spacing rings having on either side partial bevels (20), and that said disk pairs (12, 18) and said spacing rings (6) are constrained on said shaft (3) in the axial direction (arrows A).

3. The appliance as claimed in claim 1 or claim 2, characterized in that said space-reducing means (13) of each disk pair (12) are configured as mutually contacting ribs (14) provided between the disks (5.1) of a disk pair (12), the rib curvature corresponding to the radius of said disks (5.1), the rib length being dimensioned to suit the closing period of each plucking device (7), and the rib distance (15) from the disk periphery being greater than the engagement depth (16) of said spreader rollers (10).

4. The appliance as claimed in claim 3, characterized in that said ribs (14) are configured as beads embedded in said disks (5.1).

5. The appliance as claimed in claim 1, characterized in that on the inner face (5.6) of at least one disk (5.3) of a disk pair (18) two space-reducing means (13) are provided disposed 180° apart.

6. The appliance as claimed in claim 1 or claim 5, characterized in that, with said space-reducing means (13) disposed 180° apart on each disk (5.3) of a disk pair (18), said space-reducing means (13) lie opposite each other.

7. The appliance as claimed in any one of the preceding claims, characterized in that said space-reducing means (13) are configured as embossed deformations of a peripheral area of said respective disk (5.3), such that an essential part of the deformation has a plane surface (22) extending parallel to said disk face (5.6).

8. The appliance as claimed in any one of the preceding claims, characterized in that said space-reducing means (13) of a disk pair (18) are disposed in offset relation to those of adjacent disk pairs in the direction of rotation of said shaft (3).

9. The appliance as claimed in claim 8, characterized in that the amount of relative offset is 90°, being achievable by means of a square profile of said shaft (3).

10. The appliance as claimed in any one of the preceding claims, characterized in that the elastic properties and the diameter of said disks (5.3) are selected such that on engagement of said spreader rollers (10) in the space intermediate said embossed surfaces (22) of said space-reducing means (13) of a disk pair (18), the diametrically opposed surfaces (22) of associated space-reducing means (13) abut each other under pressure.

11. The appliance as claimed in any one of the preceding claims, characterized in that said space-reducing means (13) are provided on only one disk (5.3) of one or several disk pair(s) (24) (FIG. 7).

12. The appliance as claimed in any one of the preceding claims, characterized in that said surfaces (22) of said space-reducing means (13) are provided with an ascending slope (23) at least in the direction of rotation of said shaft (3) (arrow B).

13. The appliance as claimed in any one of the preceding claims, characterized in that bearing pads (25) adapted to be slipped onto said shaft (3) are provided to mount said disks (5.5) on said shaft in a non-rotating relationship thereto, said disks (5.5) being carried in said bearing pads by positive engagement therewith, yet tiltable towards adjacent disks (5.5).

14. The appliance as claimed in claim 13, characterized in that said bearing pads (25) are split and comprise a pocket (27) each, that said disks (5.5) have on the inside on their inner cutout (30) for said shaft (3) opposite tabs (29) onto which said bearing pads (25) are adapted to be slipped in pairs.

15. The appliance as claimed in claim 13 or claim 14, characterized in that said bearing pads (25) are of like construction and associated with a disk (5.5) in pairs.

16. The appliance as claimed in any one of the preceding claims 13 to 15, characterized in that said pairs of bearing pads (25) are adapted to nest in a 90° offset relation to each other in the axial direction of said shaft (3).

17. The appliance as claimed in any one of the preceding claims, characterized by a comb (31) arranged in said casing opening (11), its teeth (31) engaging in the space intermediate the pairs of said disks (5) (FIG. 13).

## Revendications

1. Appareil à épiler, comprenant un boîtier (1) servant de poignée, un moteur logé dans ce boîtier, un arbre (3) monté rotatif dans le boîtier et en liaison d'entraînement avec le moteur (2), des disques circulaires (5), à pourtour fermé, montés parallèlement à distance les uns des autres et solidaires en rotation sur cet arbre, qui forment en partie au moins des éléments du dispositif d'épilation, ainsi qu'une ouverture (11) pratiquée dans le boîtier (1) et dégageant partiellement le pourtour des disques (5), caractérisé en ce que les disques (5) forment, par paires, des éléments d'épilation (7) et sont pourvus de réductions d'espacement partielles (13) sur des faces (5.2) opposées, et qu'un axe (9) est disposé fixe dans le boitier (1), parallèlement à l'arbre (3) dans la zone comprise entre celui-ci et le moteur (2), axe sur lequel des galets écarteurs (10) sont supportés pour pouvoir tourner librement et à une distance telle qu'ils pénètrent par une partie de leur pourtour entre les disques (5) de chaque élément d'épilation (7).

2. Appareil selon la revendication 1, caractérisé en ce que l'arbre (3) a une section droite carrée, en ce que des bagues-entretoises (6), présentant des biseaux partiels bilatéraux (20), sont prévues au moins entre les paires de disques (12, 18) montées sur l'arbre, et que les paires de disques (12, 18) sont comprimées ou serrées, ensemble avec les bagues-entretoises (6), sur l'arbre (3), dans le sens de leur axe (flèches A).

3. Appareil selon la revendication 1 ou 2, caractérisé en ce que les réductions d'espacement (13) de chaque paire de disques (12) sont réalisées sous forme de nervures (14) agencées entre les disques (5.1) d'une paire de disques (12) et se touchant mutuellement, nervures dont la courbure correspond au rayon des disques (5.1), dont la longueur est choisie en fonction de la durée de fermeture de chaque élément d'épilation (7) et dont la distance (15) du bord des disques est plus grande que la profondeur de pénétration (16) des galets écarteurs (10) entre les disques.

4. Appareil selon la revendication 3, caractérisé en ce que les nervures (14) sont définies par des moulures creuses formées dans les disques (5.1).

5. Appareil selon la revendication 1, caractérisé en ce que deux réductions d'espacement (13), mutuellement décalées de 180°, sont prévues sur la surface intérieure (5.6) d'au moins un disque (5.3) d'une paire de disques (18).

6. Appareil selon la revendication 1 ou 5, caractérisé en ce que, au cas où les disques présentent des réductions d'espacement (13) mutuellement décalées de 180°, les disques (5.3) d'une paire de disques (18) sont positionnés l'un par rapport à l'autre de manière que les réductions d'espacement (13) soient situées l'une en face de l'autre.

7. Appareil selon une des revendications précédentes, caractérisé en ce que les réductions d'espacement (13) sont constituées par des déformations estampées d'une zone marginale du disque (5.3) concerné, l'agencement étant tel qu'une partie essentielle de la déformation constitue une surface plane (22) d'orientation parallèle à la surface (5.6) du disque.

8. Appareil selon une des revendications précédentes, caractérisé en ce que les réductions d'espacement (13) d'une paire de disques (18) sont décalées, dans le sens de rotation de l'arbre (3), par rapport à celles des paires de disques voisines.

9. Appareil selon la revendication 8, caractérisé en ce que le décalage est de 90° et est réalisable au moyen d'un profil carré de l'arbre (3).

10. Appareil selon une des revendications précédentes, caractérisé en ce que l'élasticité et le diamètre des disques (5.3) sont choisis de manière que lorsque les galets écarteurs (10) sont engagés entre les surfaces planes (22) estampées des réductions d'espacement (13) d'une paire de disques (18), les surfaces planes (22) diamétralement opposées des réductions d'espacement (13) correspondantes soient pressées l'une contre l'autre.

11. Appareil selon une des revendications précédentes, caractérisé en ce que les réductions d'espacement (13) sont formées seulement sur un disque (5.3) d'une ou de plusieurs paires de disques (24) (figure 7).

12. Appareil selon une des revendications précédentes, caractérisé en ce que les surfaces planes (22) des réductions d'espacement (13) sont pourvues d'au moins une rampe de montée (23) dans la direction de rotation (flèche B) de l'arbre (3).

13. Appareil selon une des revendications précédentes, caractérisé en ce que, pour le montage solidaire en rotation des disques (5.5) sur l'arbre (3), on a prévu des segments de palier (25) pouvant être glissés sur l'arbre et dans lesquels les disques (5.5) sont maintenus à complémentarité de formes et de manière qu'ils puissent basculer contre les disques (5.5) voisins.

14. Appareil selon la revendication 13, caractérisé en ce que les segments de palier (25) sont divisés et présentent chacun une poche (27), et que les disques (5.5) présentent, sur le côté intérieur de leur découpe intérieure (30) destinée au passage de l'arbre (3), des languettes (29) situées l'une en face de l'autre et sur lesquelles les segments de palier (25) sont enfichables par paire.

15. Appareil selon la revendication 13 ou 14, caractérisé en ce que les segments de palier (25) sont des pièces identiques et sont coordonnés par paire à un disque (5.5).

16. Appareil selon une des revendications 13 à 15 précédentes, caractérisé en ce que les paires de segments de palier (25) peuvent être imbriquées l'une dans l'autre avec chaque fois un décalage de 90° dans le sens de l'axe de l'arbre (3).

17. Appareil selon une des revendications précédentes, caractérisé par un peigne (32) placé dans l'ouverture (11) du boîtier et engagé par ses dents (31) entre les disques (5) disposés par paires (figure 13).
